# EUROPÄISCHE PATENTSCHRIFT

(11) **EP 0 201 675 B1**
(45) Veröffentlichungstag und Bekanntmachung des Hinweises auf die Patenterteilung: **30.08.1989**
(21) Anmeldenummer: 86102691.2
(22) Anmeldetag: 01.03.1986
(51) Int. Cl.: B65D 81/04, B32B 33/00

(54) **Klotz**
Block
Bloc

(30) Priorität: 15.04.1985 DE 8510978 U
(43) Veröffentlichungstag der Anmeldung: 20.11.1986
(73) Patentinhaber: Folien- und Filzwarenfabrik GmbH, D-5581 Rödelhausen (DE)
(72) Erfinder: Bloser, Wolfgang, D-5581 Rödelhausen (DE)
(74) Vertreter: Hentschel, Peter, Dipl.-Ing.

(56) Entgegenhaltungen:
- GB-A- 838 659
- US-A- 4 350 726

## Beschreibung

Die Erfindung betrifft einen Klotz zum Distanzhalten und Stoßabsorbieren.

Klötze der eingangs genannten Art werden vielseitig benötigt, und zwar sowohl zu Verpackungszwecken als auch als Puffer, wobei ein besonderes Anwendungsgebiet in der Automobilindustrie, und zwar sowohl bei der Herstellung als auch bei der Automobilzuliefer- und -zubehörindustrie gegeben ist.

Aus der GB-A 838 659 ist bereits eine Einrichtung bekannt geworden, die im wesentlichen Schaustellungs- und Verpackungszwecken dient und die in der Lage ist, distanzhaltende, mechanische Stöße aufzunehmen. Diese baut sich aus mehreren Schichten auf. Sie umfaßt ein quaderförmiges Mittelstück, das aus distanzhaltendem und stoßabsorbierendem Naturkautschuk, Kunstgummi, Kunststoff oder Polyäthylenschaumstoff gebildet ist, und dessen beide einander gegenüberliegende untere und obere Flachseiten druckempfindliche Klebstoffe aufweisen, mit deren Hilfe auf die untere Flachseite eine aus Faservlies, Hartfaserplatte, Pappe, Metall, Stein oder Holz bestehende untere Kaschierung und auf die obere Flachseite eine aus Polyäthylen gebildete abnehmbare Deckschicht oder eine elastisch-deformierbare Schicht aus dem gleichen Material wie die Mittelschicht als obere Kaschierung anbringbar ist, wobei die elastisch-deformierbare Schicht durch eine aus dekorativem Material bestehende Schicht, die beispw. aus gefärbtem Stoff, Seide, Samtstoff oder einem anderen dekorativen Textilstoff besteht, ersetzbar ist.

Auf dieser, aus mehreren Schichten bestehenden Einrichtung können eine Reihe von Artikeln in einfacher Weise und ohne großen Aufwand zur Schaustellung angeordnet bzw. wieder entfernt werden, in dem beispielsweise die deformierbare, elastische Schicht der Einrichtung mit den Umrissen eines zu zeigenden Artikels entsprechenden Ausschnitten versehen ist, gegen die eine Klebstoffschicht des Mittelstückes gedrückt wird, so daß der Artikel auf der obersten Lage der Einrichtung ohne irgendeine Stützeinrichtung in gewünschter Schaustellung gehalten werden kann.

Ferner ist die aus mehreren Schichtlagen bestehende Einrichtung für bestimmte Verpackungszwecke ohne große physikalische Kraftaufwendung und mit einem hohen Sicherheitsgrad gegen mechanische Stoßeinwirkung in Behältern verwendbar, indem die eine der druckempfindlichen Oberflächen der Klebstoffschichten der Einrichtung auf die Innenwände des Behälters aufgebracht wird, wobei vorher die aus Polyäthylen bestehende Deckschicht zum Freigeben der Klebstoffschicht abgenommen wird.

Aus der US-A 4 350 726 ist ein mehreren Zwecken dienendes Schutzpolster bekannt, das insbesondere an Rucksäcken zum Schutz gegen durch längeres Tragen entstehende Hautverletzungen Verwendung findet.

Das Schutzpolster besteht aus einer Schicht mit zwei Hauptkomponenten, von denen die eine Hauptkomponente aus einem synthetischen Wollfaservlies mit einer Polyestertuch-Verstärkung und die andere aus einem geschlossenzelligen Schaumstoff besteht. Beide Komponenten sind miteinander durch ein flexibles, wasserbeständiges Bindemittel verklebbar, wobei die Polyestertuch-Verstärkung auf eine der beiden Seiten des Schaumstoffes aufgebracht ist, so daß ein Polster entsteht, bei dem die eine Seite Schaumstoff und die andere Seite Wollfaservlies ist. Die Gesamtstärke des Polsters beträgt etwa ein Zoll, wobei der Schaumstoff etwa 3/8 Zoll und das Wollfaservlies etwa 1/2 Zoll stark ist. Für den Hüftgürtelschutz haben die Polster normalerweise eine Oberfläche von 4 mal 5 Zoll und sind an den Ecken leicht gerundet. Mit Hilfe eines auf einer Oberfläche des Schaumstoffes angebrachten Flächenreißverschlusses kann das Polster mit einem anderen Polster für Verpackungszwecke verbunden werden, wenn dieses ebenfalls einen dazu passenden Flächenreißverschluß aufweist.

Das an Rucksäcken angebrachte Schutzpolster dient als Puffer gegen Druck, Scheuern und Hautreizungen, die durch das Tragen des Rucksackes erzeugt werden.

Die bekannten Einrichtungen sind nicht dafür vorgesehen und auch nicht dazu geeignet, um als Schutzpolster oder Puffer lösbar zwischen gestapelten, stoß- und kratzempfindlichen Kraftfahrzeugteilen, z.B. für Innenverkleidungen, während des Transportes oder Lagerung verwendet zu werden.

Aufgabe der Erfindung ist es, einen Klotz der eingangs genannten Art zu schaffen, der ohne Änderung der Fertigungstechnik den jeweiligen unterschiedlichen Gebrauchsbedingungen angepaßt werden kann.

Zur Lösung dieser Aufgabe kennzeichnet sich der eingangs genannte Klotz erfindungsgemäß dadurch, daß ein quaderförmiges Mittelstück, das eine durch Materialwahl einstellbare Härte bzw. Stauchhärte aufweist, an wenigstens einer seiner beiden, einander gegenüberliegenden Flachseiten mittels Flüssigkeits- oder Übertragungskleber mit einer Kaschierung aus Filz, Folie, PVC, Gummi, Zellgummi, Kork, Zellpolyäthylen, Plastazote oder Schaumstoff versehen ist.

Durch die Raumform des neuen Klotzes ist bei einheitlicher Fertigung eine vielseitige Verwendung und Anpassung möglich. Die Dicke des Klotzes, die gemäß einer Weiterbildung nach Anspruch 2 zwischen 5 bis 100 mm betragen kann, läßt sich bei der Fertigung durch Verwendung des geeigneten Mittelstückes definieren. Die Quaderform ist nicht die einzig mögliche. Die Materialwahl für das Mittelstück richtet sich nach der gewünschten Festigkeit gegenüber der auftretenden Belastung sowie auch gegenüber der Stärke aufzunehmender Stöße.

Dadurch, daß das Mittelstück beidseitig kaschiert ist, kann eine Oberfläche in Gestalt einer Folie, die andere gegenüberliegende aus Filz oder den anderen genannten Werkstoffen bestehen, um damit der Oberfläche des zu verpackenden Gegenstandes oder der Oberfläche des Teiles, an dem diese Fläche als Puffer anliegt, die gewünschte Materialeigenschaft zu bieten. Filz z. B. verhindert bei glatten, z. B. lackierten Oberflächen, das Entstehen von Kratzern. Es können aber auch beide Oberflächen mit einer Folie und wie angegeben mit einem Flüssigkeits- oder Übertragungskleber beschichtet sein, so daß etwa der abzupuffernde Gegenstand lösbar haftend mit dem Klotz verbunden werden kann. Nach seiner Herstellung kann der Klotz einzeln, falls erforderlich beidseitig, mit Papier oder Folie, beide wahlweise silikonisiert oder nicht, abgedeckt werden, damit die Klebeigenschaft beibehalten wird. Der Klotz kann auf große Folien oder Papierbögen aufgelegt und so versandt werden oder aber auch einzeln, also lose mit Format angepaßtem, aufliegenden Abdeckpapier versandt bzw. vorrätig gehalten werden.

Ein Anwendungsbeispiel ist das Transportieren und Lagern von Türinnenverkleidungen von PKW's. Die verpreßten Türinnenverkleidungen können durch Aufkleben der erfindungsgemäß ausgebildeten Klötze zu Transport- und Lagerzwecken aufeinander gestapelt werden, ohne sich während der Transporterschütterung o. dgl. gegenseitig zu berühren bzw. ohne daß an den Oberflächen Kratzer o. dgl entstehen. Die Klötze können aber ebenso leicht bei der Montage einfach wieder abgezogen werden. Die Haftfähigkeit bzw. der Festsitz hängt dabei ausschließlich von der Einstellung des verwendeten Flüssigkeits- oder Ubertragungsklebers ab.

Die Größe der Klötze und ihre Umrißform richtet sich nach dem jeweiligen Verwendungszweck.

Ein Beispiel dafür, wie stark sich der Härtegrad, d. h. die Stauchhärte, des Klotzes und damit seine Belastbarkeit zum Distanzhalten und Stoßabsorbieren beeinflussen läßt, gibt die Weiterbildung nach Anspruch 3. Diese ist dadurch gekennzeichnet, daß das Mittelstück je nach gewünschter Härte bzw. Stauchhärte aus Verbundschaum, Schaumstoff, Kork, Filz, Zellpolyäthylen, Folie, Weich-PVC, PVC-Plastazote, Gummi oder Zellgummi mit jeweils gewünschtem Härtegrad besteht. Ohne die Fertigung zu ändern, werden durch Materialauswahl erfindungsgemäß Klötze geeigneter Härte herstellbar, die dem jeweiligen Belastungsgrad zu widerstehen vermögen.

Gemäß einer bevorzugten Ausführungsform der Erfindung ist vorgesehen, daß das quaderförmige Mittelstück aus Verbundschaumstoff besteht. An einer seiner beiden einander gegenüberliegenden Flachseiten trägt dasselbe eine Kaschierung aus Filz. Die andere Flachseite ist mit einer Kaschierung aus Folie versehen, die außen die Beschichtung aus einem Flüssigkeits- oder Übertragungskleber aufweist, auf die Abdeckpapier oder -folie lösbar aufgeheftet ist.

Diese Ausführungsform hat den Vorteil, daß der Distanzklotz auf seiner mit der Klebfolie versehenen Oberfläche eine permanente Klebrigkeit in Form eines Klebfilms besitzt, welcher letzterer nach Abziehen des Abdeckpapiers freiliegt und zur lösbaren Befestigung des erfindungsgemäßen Distanzklotzes bspw. auf der nach Einbau in Kraftfahrzeuge nicht sichtbaren Innenseite eines Formteiles, z. B. einer Türverkleidung, zum Zwecke des unbeschadeten Transportes dient.

Die Verwendung der mit Kleber beschichteten Folie bringt den Vorteil mit sich, daß die Kleberschicht nicht vom porösen, aus Verbundschaumstoff bestehenden Mittelstück aufgesogen werden kann und daher stets voll wirksam bleibt. Da kein Kleber in das als Puffer wirkende Mittelstück des erfindungsgemäßen Distanzklotzes eindringt und dort nach Aushärten auch keine harten, nicht dämpfenden Schichten bilden kann, ist es möglich, die Dicke der erforderlichen Dämpfungsschicht genau zu definieren und einzustellen. Dadurch, daß ein unkontrolliertes Aufsaugen des Klebers vermieden wird, werden auch keine abschergefährdeten, verhärteten Schichten im Dämpfungskörper (Mittelstück) des Distanzklotzes gebildet.

Die mit weichem Filz kaschierte Flachseite des Distanzklotzes hingegen, die keine Klebschicht trägt, liegt beim Übereinanderstapeln der zu transportierenden Teile, wie bspw. der Türverkleidungen für Kraftfahrzeuge, an der empfindlichen, nach Einbau sichtbaren Oberfläche des nächsten Teiles an und schützt dieses vor Kratzern. Gleichzeitig bewirken die Distanzklötze aufgrund des Verbundschaumstoffes des Mittelstückes und der Kaschierung aus Filz eine Polsterung und Pufferung der gestapelten Teile während des Transportes, so daß kein Lösen der Klötze infolge hierdurch bedingter Erschütterungen oder eine Kollision derselben untereinander mit Sicherheit ausgeschlossen ist.

Dadurch, daß das Mittelstück des erfindungsgemäßen Distanzklotzes aus Verbundschaumstoff besteht, wird der Vorteil erreicht, daß hierdurch der Distanzklotz äußerst kostengünstig herstellbar ist, da der Verbundschaum in vorteilhafter Weise aus zerkleinerten Schaumstoffresten aufgearbeitet wird.

Weitere Ausgestaltungsformen der Erfindung sind in den Unteransprüchen 5 bis 9 beschrieben.

Die Erfindung ist anhand eines Ausführungsbeispieles schematisch in der Zeichnung dargestellt.

Die Figur zeigt eine perspektivische Ansicht eines erfindungsgemäß ausgebildeten Klotzes mit teilweise abgezogenem Abdeckpapier an einer Oberfläche.

Die Figur zeigt einen Klotz 1, der zum Distanzhalten und Stoßabsorbieren dient. Der Klotz 1 hat ein Mittelstück 2, das je nach gewünschter Belastbarkeit aus Verbundschaum, Schaumstoff, Kork, Filz, Zellpolyäthylen, Folie, Weich-PVC, PVC-Plastazote, Gummi oder Zellgummi mit jeweils eingestelltem Härtegrad bzw. entsprechender Stauchhärte besteht. Die beiden großen einander gegenüberliegenden Oberflächen sind kaschiert. Beide Oberflächen des Mittelstückes, und zwar die flachen, großen, einander gegenüberliegenden Oberflächen des insgesamt zwischen 5 bis 100 mm hohen Klotzes, weisen eine Kaschierung 3 auf, die z. B. mittels Klebers gehalten sind.

Die Kaschierungen können aus Filz, Folie, PVC, Gummi, Zellgummi, Kork, Zellpolyäthylen, Plastazote, Schaumstoff o. dgl. bestehen. Im Beispiel ist die obere Kaschierung 3 als Folie und die untere Kaschierung 3 als Filzschicht ausgebildet. Die Außenseite der oberen Kaschierung 3 aus Folie ist mit einer Beschichtung 4 versehen, die aus einem Flüssigkeits- oder Übertragungskleber mit einstellbarer Haftung besteht. Auf diese Beschichtung 4 kann ein Abdeckpapier 5 oder eine geeignete Abdeckfolie in nicht silikonisierter oder silikonisierter Ausgestaltung aufgelegt werden. Wie die Figur zeigt, kann diese Abdeckfolie leicht abgezogen und entfemt werden, zu Transport- und Lagerzwecken deckt sie jedoch die Beschichtung 4 ab, damit die Haftfähigkeit der Beschichtung erhalten bleibt.

Abweichend von der Zeichnung kann der Klotz 1 nicht nur einzeln, sondern auch in großer Stückzahl auf einem gemeinsamen großen Abdeckpapier oder einer Abdeckfolie 5 angeordnet werden und so gelagert oder transportiert werden.

Es versteht sich von selbst, daß die beschriebene Ausführungsform nur eine vorteilhafte Ausgestaltung des Erfindungsgedankens darstellt, der keinesfalls hierauf beschränkt sein soll. Selbstverständlich umfaßt die Erfindung auch andere äquivalente Materialien, die gleiche Wirkung erzielen. So kann bspw. statt einer Filzschicht zur Polsterung und Verhinderung von Kratzern ebensogut auch ein anderes weiches Material, wie Stoff, z. B. Leinen, Velours usw., verwendet werden. Die Materialschichten oder Kaschierungen können auch in anderer Weise als mit Kleber auf dem Dämpfungsblock (Mittelstück 2) aus Kunststoff befestigt werden, bspw. durch Aufnadeln, Aufnähen, Aufschweißen und Aufstecken. Selbstverständlich ist es auch möglich, statt Klebefolie zur Befestigung des Distanzklotzes diese ganz wegzulassen und die Klebstoffbeschichtung unmittelbar auf der Dämpfungsschicht aufzubringen. Diese Ausführungsform ist jedoch nachteilig, weil der Kleber in das Material eindringt und somit an Wirkung verliert. Außerdem wird hierdurch die Dämpfungswirkung beeinträchtigt.

Statt des direkten Aufbringens flüssigen Klebers kann auch ein Klebstoff-Überzug auf der Dämpfungsschicht angeordnet werden. Hierbei handelt es sich um einen vorgefertigten, entweder auf ein Trägermaterial (Vlies, Papier o. dgl.) aufgezogenen Übertragungskleber, der bspw. in Form von Rollen im Handel ist und beidseitig klebt. Oder aber die Kleberschicht kann ganz ohne Zwischenträger eingesetzt werden.

Es besteht auch die Möglichkeit, die Abpolsterung auf der einen Oberfläche des Dämpfungsblockes ganz wegzulassen, so daß unmittelbar das Dämpfungsmaterial selbst am zu verpackenden Material anliegt, während die Kleberschicht auf der anderen Oberfläche des Mittelstückes 2 zur Befestigung des Distanzklotzes dient. Hierbei handelt es sich um eine sog. verschlechterte Ausführungsform.

Statt einer quaderförmigen Ausgestaltung kann der erfindungsgemäße Distanzklotz auch eine andere beliebige Umrißform aufweisen, bspw. die einer runden Scheibe, eines Vielecks usw.

## Patentansprüche

1. Klotz zum Distanzhalten und Stoßabsorbieren, dadurch gekennzeichnet,
daß ein quaderförmiges Mittelstück (2), das eine durch Materialwahl einstellbare Härte bzw. Stauchhärte aufweist, an wenigstens einer seiner beiden einander gegenüberliegenden Flachseiten mittels Flüssigkeits- oder Ubertragungsklebers mit einer Kaschierung (3) aus Filz, Folie, PVC, Gummi, Zellgummi, Kork, Zellpolyäthylen, Plastazote oder Schaumstoff versehen ist und wenigstens eine Kaschierung (3) außen eine Beschichtung (4) aus Flüssigkeits- oder Übertragungskleber mit wählbar starker Haftung aufweist, auf die Abdeckpapier oder - folie (5) in ggfs. silikonisierter Ausgestaltung lösbar aufgeheftet ist.

2. Klotz nach Anspruch 1, dadurch gekennzeichnet, daß die beiden Flachseiten einen Abstand zwischen 5 bis 100 mm haben.

3. Klotz nach Anspruch 1 und/oder 2, dadurch gekennzeichnet, daß das Mittelstück (2) je nach gewünschter Härte bzw. Stauchhärte aus Verbundschaum, Schaumstoff, Kork, Filz, Zellpolyäthylen, Folie, Weich-PVC, PVC-Plastazote, Gummi oder Zellgummi mit jeweils gewünschtem Härtegrad besteht.

4. Klotz nach einem oder mehreren der Ansprüche 1 bis 3, dadurch gekennzeichnet, daß das quaderförmige Mittelstück (2) aus Verbundschaumstoff besteht, daß dasselbe an einer seiner beiden einander gegenüberliegenden Flachseiten eine Kaschierung (3) aus Filz trägt, und daß die andere Flachseite mit einer Kaschierung (3) aus Folie Versehen ist, die außen die Beschichtung (4) aus einem Flüssigkeits- oder Übertragungskleber aufweist, auf die Abdeckpapier oder -folie (5) lösbar aufgeheftet ist.

5. Klotz nach einem oder mehreren der Ansprüche 1 bis 3, dadurch gekennzeichnet, daß das Mittelstück (2) aus Verbundschaumstoff besteht und an einer seiner Flachseiten eine Kaschierung (3) aus weichem Material, wie Filz, Stoff, Leinen, Velours o. dgl. trägt und an seiner gegenüberliegenden Flachseite statt einer Beschichtung (4) aus Übertragungskleber eine solche aus Klebstoff aufweist, die unmittelbar auf das Mittelstück (2) aufgebracht ist.

6. Klotz nach Anspruch 5, dadurch gekennzeichnet, daß die einander gegenüberliegenden Flachseiten des Mittelstückes (2) beidseitig eine Beschichtung (4) aus Klebstoff aufweisen.

7. Klotz nach einem oder mehreren der Ansprüche 1 bis 5, dadurch gekennzeichnet, daß die Kaschierungen (3) auf das Mittelstück (2) nicht aufgeklebt, sondern entweder aufgenadelt, aufgenäht, aufgeschweißt oder aufgesteckt sind.

8. Klotz nach einem oder mehreren der Ansprüche 1 bis 6, dadurch gekennzeichnet, daß das Mittelstück (2) aus Stoß absorbierendem Material, wie bspw. Hartschaum-Kunststoff, gebildet ist.

9. Klotz nach einem oder mehreren der Ansprüche 1 bis 6, dadurch gekennzeichnet, daß das Mittelstück (2) keine Kaschierung aufweist und nur auf seiner einen Flachseite mit einer Beschichtung (4) aus Flüssigkeits- oder Übertragungskleber oder einer Klebfolie versehen ist.

## Claims

1. Block for holding distance and absorbing shock, wherein an ashlanike central part (2) having a hardness and resistance to upsetting respectively adjustable by material selecting, is provided, by means of a fluid or transfer bonding agent, at least on one of both its flat sides being arranged opposite to each other, with a laminate (3) consisting of felt, film, polyvinylchloride (PVC), rubber, cellular rubber, cork, cellular polyethylene, plastazotic or foamed material, and that at least one laminate (3) is externally provided with a coating layer (4) consisting of a fluid or transfer bonding agent having an elected strong adhesion, onto which masking paper or covering film (5), if necessary silicon-treated, is detachably stiched.

2. Block according to claim 1, wherein said both flat sides have a distance varying from 5 to 100 mm.

3. Block according to claim 1 and/or 2, wherein said central part (2), depending on desirable hardness and resistance to upsetting respectively, consists of material selected from foam sandwich, foamed material, cork, felt, cellular polyethylene, film, plasticized PVC, PVC-plastazotic material, rubber or cellular rubber, whereby the degree of hardness of said particular material used can be chosen from time to time.

4. Block according to one or more of the claims 1 to 3, wherein said ashlarlike central part (2) consists of foam sandwich, whereby said central part (2) carries a laminate (3) made of felt on one of said both flat sides being arranged opposite to each other, and that said other flat side is provided with a laminate (3) made of film, carrying outside the laminate (4) consisting of a fluid or transfer bonding agent, onto which is detachably stiched said masking paper or covering film (5).

5. Block according to one or more of the claims 1 to 3, wherein said central part (2) consists of foam sandwich material and is provided on one of said both flat sides with a laminate (3) consisting of soft material, such as felt, cloth, linen cloth, velours, etc., and that said opposite flat side carries a laminate (4) consisting of a bonding agent instead of said laminate (4) made of said transfer bonding agent (4), whereby the laminate is directly coated onto said central part (2).

6. Block according to claim 5, wherein said flat sides of said central part (2) being arranged opposite to each other, are provided on both sides with a laminate (4) made of a bonding agent.

7. Block according to one or more of the claims 1 to 5, wherein said laminates (3) are not being fixed by a bonding agent onto said central part (2), but either needled, sewed, welded or detached thereupon.

8. Block according to one or more of the claims 1 to 6, wherein said central part (2) is made from shockabsorbing material, such as rigid plastics.

9. Block according to one or more of the claims 1 to 6, wherein said central part (2) does not carry a laminate, but is provided only on one flate side with said laminate (4) made of a fluid or transfer bonding agent or a bonding film.

## Revendications

1. Bloc d'écartement et d'absorption de chocs caractérisé en ce qu'une pièce intermédiaire (2) de forme parallélipipédique présentant une dureté ou une résistance à l'écrasement réglable par le choix approprié de la matière utilisée, est pourvue sur au moins l'une de ses deux faces planes opposées, d'un revêtement (3) en feutre, feuille, PVC, caoutchouc, caoutchouc cellulaire, liège, polyéthylène cellulaire, plastique azoté ou matière expansée, fixé au moyen d'une colle liquide ou transfert, et en ce qu'au moins un revêtement (3) présente à l'extérieur une couche (4) de colle liquide ou transfert ayant un pouvoir d'accrochage réglable, sur laquelle est fixé de manière séparable, un papier ou une pellicule d'habillage (5).

2. Bloc selon la revendication 1, caractérisé en ce que la distance entre les deux faces planes opposées est comprise entre 5 et 100 mm.

3. Bloc selon l'une quelconque des revendications 1 et 2, caractérisé en ce que la pièce intermédiaire (2) est constituée, selon la dureté ou la résistance à l'écrasement recherchée, par une matière expansée composite, une matière expansée, du liège, du feutre, du polyéthylène cellulaire, une feuille, du PVC souple, des PVC plastiques azotés, du caoutchouc ou du caoutchouc cellulaire ayant à chaque fois le degré de dureté recherché.

4. Bloc selon l'une quelconque des revendications 1 à 3, caractérisé en ce que la pièce intermédiaire (2) de forme parallélipipédique est réalisée en une matière expansée composite, que celle-ci porte sur l'une de ses deux faces planes opposées un revêtement (3) en feutre et que l'autre face plane est pourvue d'un revêtement (3) en feuille qui porte extérieurement la couche (4) de colle liquide ou transfert sur laquelle le papier ou la pellicule d'habillage (5) est accroché de manière séparable.

5. Bloc selon l'une quelconque des revendications 1 à 3, caractérisé en ce que la pièce intermédiaire (2) est réalisée en une matière souple telle que du feutre, du tissu, du lin, du velours ou toutes autres similaires, et en ce qu'elle présente sur l'une de ses faces planes opposées une couche de colle appliquée directement sur ladite pièce intermédiaire (2) à la place de la couche (4) de colle liquide ou de transfert.

6. Bloc selon la revendication 5, caractérisé en ce que les faces opposées de la pièce intermédiaire (2) sont pourvues toutes les deux d'une couche (4) de colle.

7. Bloc selon l'une quelconque des revendications 1 à 5, caractérisé en ce que les revêtements (3) ne sont pas collés sur la pièce intermédiaire (2) mais qu'ils sont fixés par aiguilletage, couture, soudure ou épinglage sur celle-ci.

8. Bloc selon l'une quelconque des revendications 1 à 6, caractérisé en ce que la pièce intermédiaire (2) est réalisée en une matière susceptible d'absorber les chocs, telle que, par exemple, une matière plastique expansée dure.

9. Bloc selon l'une quelconque des revendications 1 à 6, caractérisé en ce que la pièce intermédiaire (2) ne porte pas de revêtement et n'est pourvue que sur une seule de ses faces planes, d'une couche (4) de colle liquide ou transfert ou d'un film adhésif.
